# EUROPÄISCHE PATENTSCHRIFT

(11) **EP 2 622 139 B1**
(45) Veröffentlichungstag und Bekanntmachung des Hinweises auf die Patenterteilung: **15.02.2017**
(21) Anmeldenummer: 11754305.8
(22) Anmeldetag: 06.09.2011
(51) Int. Cl.: E01B 27/06, E01B 27/10, B08B 3/04

(54) **Waschanlage zur Reinigung von Schotter eines Gleises**
Washing system for cleaning track ballast
Dispositif pour nettoyer le ballast d'une voie ferrée

(30) Priorität: 01.10.2010 AT 16452010
(43) Veröffentlichungstag der Anmeldung: 07.08.2013
(73) Patentinhaber: Plasser & Theurer Export von Bahnbaumaschinen Gesellschaft m.b.H., 1010 Wien (AT)
(72) Erfinder: THEURER, Josef, A-1010 Wien (AT); WÖRGÖTTER, Herbert, A-4210 Gallneukirchen (AT)
(86) Internationale Anmeldenummer: PCT/EP2011/004489
(87) Internationale Veröffentlichungsnummer: WO 2012/041440

(56) Entgegenhaltungen:
- EP-A2- 1 249 537
- AT-U1- 7 752
- DE-A1- 10 113 375
- DE-A1-102004 013 718
- DE-U1- 20 317 211

## Beschreibung

Die Erfindung betrifft eine Waschanlage zur Reinigung von Schotter eines Gleises durch eine mit einer Vielzahl von Wasserdüsen versehene Sprüheinrichtung und einer unterhalb dieser angeordneten Transporteinrichtung zum Weitertransport des Schotters sowie einer Kläranlage.

Aus DE 203 17 211 U1 ist bereits eine Anlage zur Sanierung einer Gleisbettung bekannt. Diese weist ein sogenanntes Sternsieb mit Sprühdüsen auf, welches in einem Wasserauffangbecken angeordnet ist. Das verschmutzte Wasser wird in einer Kläranlage aufbereitet, um erneut zur Reinigung verwendet zu werden.

Die Aufgabe der vorliegenden Erfindung liegt nun in der Schaffung einer Waschanlage der eingangs genannten Art für eine besonders effiziente Reinigung von stark verschmutztem Schotter.

Diese Aufgabe wird erfindungsgemäß mit einer Waschanlage der gattungsgemäßen Art mit den im kennzeichnenden Teil von Anspruch 1 angeführten Merkmalen gelöst.

Mit einer derartigen Reinigung bzw. Waschanlage werden zuerst mittels Besprühung mit Hochdruck besonders hartnäckige und fest haftende Verunreinigungen vom Schotter gelöst oder zumindest gelockert. Die folgende Besprühung mit Niederdruck in Kombination mit der Transportbewegung bewirkt anschließend eine zuverlässige Entfernung der noch verbleibenden Schmutzreste. Gleichzeitig erfolgt die Trennung von gereinigtem Schotter und verschmutztem Wasser. Dieses wird aufbereitet und steht in einem ständigen Kreislauf erneut für die Reinigung zur Verfügung. Der gereinigte Schotter kann seiner sofortigen Wiederverwendung zugeführt werden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:
Fig. 1 eine schematische, Fig. 2 eine vergrößerte Seitenansicht einer Waschanlage und Fig. 3 eine Draufsicht auf eine Transporteinrichtung.

Eine in Fig. 1 und 2 dargestellte Waschanlage 1 zur Reinigung von Schotter 2 eines Gleises 3 ist auf einem Maschinenrahmen 4 einer auf dem Gleis 3 verfahrbaren Gleisbaumaschine 5 angeordnet. Für die Reinigung erforderliches Wasser wird einer Kläranlage 6 zur Wiederverwertung zugeführt.

In Fig. 2 ist der Aufbau der Waschanlage 1 genauer dargestellt. Eine zum Weitertransport des Schotters 2 dienende Transporteinrichtung 7 besteht aus einem eine Vielzahl von Rollen 8 aufweisenden Rollenrost 9. Wie auch in Fig. 3 ersichtlich, ist jede Rolle 8 durch einen eigenen Antrieb 10 um eine Rollenachse 11 drehbar und weist in Bezug auf diese voneinander distanzierte, normal zu dieser positionierte Scheiben 12 auf. Oberhalb der Transporteinrichtung 7 ist eine mit einer Vielzahl von Wasserdüsen 13 versehene Sprüheinrichtung 14 angeordnet. Bezüglich einer normal zur Rollenachse 11 verlaufenden Transportrichtung 15 ist der Transporteinrichtung 7 eine Waschtrommel 16 vorgeordnet. Diese ist mit rotierbaren und mit Hochdruck beaufschlagbaren Wasserdüsen 17 ausgestattet und weist eine obere Einfüllöffnung 18 und eine untere Auslassöffnung 19 zur Weitergabe des Schotters 2 auf die Transporteinrichtung 7 auf.

Im Folgenden wir die Reinigung des Schotters kurz beschrieben: Ein Förderband 20 transportiert verschmutzten Schotter 2 durch die Einfüllöffnung 18 in die Waschtrommel 16. In einem ersten Reinigungsvorgang wird dann der Schotter 2 mit Hilfe der in der Waschtrommel 16 rotierenden Wasserdüsen 17 unter Hochdruck von über 100, vorzugsweise 150 bar besprüht. Dabei lösen sich sogar besonders fest sitzende Verschmutzungen und verkrusteter Schotter 2. In einem zweiten, unmittelbar darauffolgenden Reinigungsvorgang wird der Schotter 2 durch die Auslassöffnung 19 der Waschtrommel 16 der Transporteinrichtung 7 zugeführt und auf dieser durch die Sprüheinrichtung 14 mit Niederdruck besprüht. Damit erfolgt eine Nachspülung, um den noch anhaftenden Schlamm von den Schottersteinen abzuspülen. Diese Nachspülung wird durch die rotierenden Rollen 8 intensiv unterstützt. Durch zahlreiche Öffnungen 21 der Transporteinrichtung 7 für einen Wasserdurchlass (Fig. 3) gelangt das Schmutzwasser für die Wiederaufbereitung zur Kläranlage 6. Der Schotter 2 wird von Rolle 8 zu Rolle 8 in Transportrichtung weitergegeben und fällt am Ende des Rollenrostes 9 auf ein Förderband 22. Dieses führt den Schotter 2 einer nicht näher dargestellten Wiedereinbringung oder Speicherung zu. Die Antriebe 10 der einzelnen Rollen 8 können so beaufschlagt werden, dass deren Drehzahl in Transportrichtung 15 abnimmt. Damit ist sichergestellt, dass sich eine eventuelle Schotteranhäufung im Bereich der Auslassöffnung 19 rasch auflöst.

Sollte der Schotter 2 nicht gereinigt werden müssen, wird eine Klappe 23 betätigt, wodurch der Schotter 2 über eine Schurre 24 unter Umgehung der Waschanlage 1 direkt auf das Förderband 22 abgeworfen wird.

## Patentansprüche

1. Waschanlage (1) zur Reinigung von Schotter (2) eines Gleises (3), durch eine mit einer Vielzahl von Wasserdüsen (13) versehene Sprüheinrichtung (14) und einer unterhalb dieser angeordneten Transporteinrichtung (7) zum Weitertransport des Schotters (2), sowie einer Kläranlage (6),
**gekennzeichnet durch** folgende Merkmale:
a) die Transporteinrichtung (7) besteht aus einem eine Vielzahl von Rollen (8) aufweisenden Rollenrost (9), wobei jede Rolle (8) **durch** einen Antrieb (10) um eine Rollenachse (11) drehbar ist und in Bezug auf die Rollenachse (11) voneinander distanzierte, normal zu dieser positionierte Scheiben (12) aufweist,
b) der Transporteinrichtung (7) ist - bezüglich einer normal zur Rollenachse (11) verlaufenden Transportrichtung (15) - eine mit rotierbaren und mit Hochdruck beaufschlagbaren Wasserdüsen (17) ausgestattete Waschtrommel (16) vorgeordnet, der eine obere Einfüllöffnung (18) und eine untere Auslassöffnung (19) zur Weitergabe des Schotters (2) auf die Transporteinrichtung (7) zugeordnet ist.

2. Waschanlage nach Anspruch 1, **dadurch gekennzeichnet, dass** jeder Rolle (8) ein eigener Antrieb (10) zugeordnet ist.

3. Waschanlage nach Anspruch 2, **dadurch gekennzeichnet, dass** die Antriebe (10) für eine in Transportrichtung (15) abnehmende Drehzahl unterschiedlich beaufschlagbar sind.

## Claims

1. A washing installation (1) for cleaning ballast (2) of a track (3) by means of a spraying device (14), provided with a multitude of water jets (13), and a transport device (7) arranged underneath the same for transporting the ballast (2) onward, and a clarification plant (6), **characterized by** the foiiowing features:
a) the transport device (7) consists of a roller grate (9) having a multitude of rollers (8), wherein each roller (8) is rotatable by means of a drive (10) about a roller axis (11) and has discs (12) which are spaced from one another with regard to the roller axis (11) and positioned perpendicularly to the same,
b) a washing drum (16), equipped with rotatable water jets (17) chargeable with high pressure, precedes the transport device (7) with regard to a transporting direction (15) extending perpendicularly to the roller axis (11), wherein an upper filling opening (18) and a lower discharge opening (19) for passing the ballast (2) onto the transport device (7) are associated with the washing drum (16).

2. A washing installation according to claim 1, **characterized in that** a separate drive (10) is associated with each roller (8).

3. A washing installation according to claim 2, **characterized in that** the drives (10) can be variably actuated for a speed of rotation which decreases in the transporting direction (15).

## Revendications

1. Installation de lavage (1) pour le nettoyage de ballast (2) d'une voie ferrée (3) par un dispositif de pulvérisation (14) pourvu d'une pluralité de buses d'eau (13) et un dispositif de transport (7) disposé en dessous de celui-ci pour la poursuite du transport du ballast (2), ainsi qu'une installation de purification (6),
**caractérisée par les caractéristiques suivantes :**
a) le dispositif de transport (7) se compose d'une grille à rouleaux (9) présentant une pluralité de rouleaux (8), dans laquelle chaque rouleau (8) peut être tourné par un entraînement (10) autour d'un axe de rouleau (11) et présente des disques (12) écartés les uns des autres par rapport à l'axe de rouleau (11), positionnés perpendiculairement à celui-ci,
b) un tambour de lavage (16) équipé de buses d'eau rotatives (17) et pouvant être sollicitées avec une haute pression, auquel sont associées une ouverture de remplissage supérieure (18) et une ouverture de sortie inférieure (19) pour le transfert du ballast (2) sur le dispositif de transport (7), est disposé en amont du dispositif de transport (7) par rapport à un sens de transport (15) s'étendant perpendiculairement à l'axe de rouleau (11).

2. Installation de lavage selon la revendication 1, **caractérisée en ce qu'**un propre entraînement (10) est associé à chaque rouleau (8).

3. Installation de lavage selon la revendication 2, **caractérisée en ce que** les entraînements (10) peuvent être sollicités différemment pour une vitesse de rotation diminuant dans le sens de transport (15).
